# EUROPÄISCHE PATENTSCHRIFT

(11) **EP 0 679 354 B1**
(45) Veröffentlichungstag und Bekanntmachung des Hinweises auf die Patenterteilung: **23.09.1998**
(21) Anmeldenummer: 95105979.9
(22) Anmeldetag: 21.04.1995
(51) Int. Cl.: A47G 19/16

(54) **Befüllbarer Teebeutel**
Fillable tea bag
Sachet de thé remplissable

(30) Priorität: 30.04.1994 DE 9407213 U; 23.01.1995 DE 19502755; 25.03.1995 DE 29505115 U; 28.03.1995 DE 29505220 U
(43) Veröffentlichungstag der Anmeldung: 02.11.1995
(73) Patentinhaber: Büttner-Windemuth, Brigitte, D-91207 Lauf (DE)
(72) Erfinder: Büttner-Windemuth, Brigitte, D-91207 Lauf (DE)
(74) Vertreter: Tergau, Enno, Dipl.-Ing.

(56) Entgegenhaltungen:
- DE-A- 2 535 744
- JP-A-50 039 822
- JP-U-63 003 335
- US-A- 3 370 524
- US-A- 5 132 124

## Beschreibung

Die Erfindung betrifft einen befüllbaren Teebeutel. Es ist bekannt, Teebeutel aus Vliesmaterial zu fertigen. Hierbei sind zwei Gattungen zu unterscheiden: Die vom Hersteller bereits mit Tee befüllten und verschlossenen Teebeutel zum einen und die vom Benutzer selbst befüllbaren Teebeutel zum anderen.

Die bekannten, bereits vom Hersteller befüllten Teebeutel nach dem Stand der Technik bestehen aus einem die Teefüllung aufnehmenden Vliesbeutel. Dieser Beutel ist an seinem Oberrand verschlossen. Am Beutel kann ein Faden befestigt sein, an dessen dem Teebeutel abgewandten, in der ein Pappschild oder ähnliches befestigt ist, um den Faden an der Schnaupe der Teekanne zu befestigen. Der Teebeutel kann mittels des Fadens in das heiße Wasser hineingelassen werden und nach der zum "Ziehen" des Tees benötigten Zeit wieder herausgenommen werden.

Der Nachteil bei den bekannten befüllten Teebeuteln ist vor allen Dingen, daß für die darin enthaltenen Teeblätter zu wenig Platz: vorhanden ist. Die Teeblätter können sich nicht richtig entfalten, der Extraktionsvorgang ist dadurch nicht zufriedenstellend durchführbar. Aus diesem Grunde wurden befüllbare Teebeutel vorgeschlagen, die oben offen sind und nach der Befüllung mit Tee, beispielsweise mit einer Klammer, temporär verschlossen werden. Die Klammer ihrerseits ist wiederum mit einem Kettchen verbunden, welches als Manipulierhilfe für den Teebeutel wirksam ist. Mit diesem Kettchen ist der Teebeutel an einer Kanne oder einem sonstigen Gefäß befestigbar. Nach Gebrauch wird der Vlies-Teebeutel von der Klammer entfernt und einfach in den Mülleimer bzw. eine für verrottbaren Abfall vorgesehene Mülltonne entsorgt.

Nachteilig bei diesen bekannten Teebeuteln ist, daß sie nur mit einigem Geschick zum Einfüllen von Tee zu öffnen und umständlich, nämlich mit Hilfe eines Kettchens, an der Teekanne zu befestigen sind. Die Teebeutel bestehen aus zwei flächigen Zuschnitten, die an ihren Seitenrändern- und ihrem Unterrand miteinander verbunden sind. Die Oberränder sind nicht miteinander verbunden und umgeben die Einfüllöffnung. Im Nichtgebrauchs- bzw. Ausgangszustand liegen die Oberränder flach aneinander. Zur Bildung einer Einfüllöffnung müssen die Ränder mit den Fingern gefaßt und auseinander gezogen werden. Diese Manipulation ist für viele Menschen nicht ganz einfach, da die Zuschnitte sehr dünn sind und oft nur durch Anfeuchten der Finger gefaßt werden können. Ein weiterer Nachteil der bekannten Teebeutel besteht in der zusätzlich notwendigen Manipulierhilfe in Form einer Klammer. Diese Klammer muß praktisch nach jedem Gebrauch abgespült werden, da sich sonst ein Belag daran bilden würde. Dies ist insbesondere von Nachteil, wenn ein und dieselbe Klammer zum Aufgießen unterschiedlicher Teesorten, beispielsweise aromatisierter Früchtetees und Schwarzteesorten verwendet wird. Es könnte dadurch zu einer Geschmacksbeeinträchtigung kommen, die nicht nur anspruchsvolle Teetrinker stören könnte. Wird der Teebeutel ohne Zuhilfenahme eines Kettchens einfach zwischen Kannendeckel und Kannenrand geklemmt, saugt sich der zwischen Deckel und Kanne hervorstehende Teebeutelabschnitt mit Wasser voll, wird dadurch weich und legt sich auf die Kannenaußenseite um. Dabei besteht die Gefahr, daß der Teebeutel wie ein Saugheber wirkt und ein Teil des Kanneninhalts nach außen läuft.

Aus JP-A-50039822 und JP-U-63003335 sind Teebeutel bekannt, die aus zwei parallel und flach aneinanderliegenden Zuschnitten gebildet sind. Die Ränder der Zuschnitte sind an drei Seiten miteinander verbunden. Die nicht miteinander verbundenen Ränder sind an ihrer Außenseite mit einem Versteifungsstreifen versehen. Durch seitliches Drücken auf diese Versteifungsstreifen kann auf einfache Weise eine Einfüllöffnung geschaffen werden.

Aufgabe der Erfindung ist es, die Handhabung der bekannten Teebeutel zu verbessern. Diese Aufgabe wird durch die Merkmalskombination des Anspruches 1 gelöst.

Danach sind die Versteifungsstreifen jeweils an der Innenseite der Zuschnitte befestigt. Während bei den bekannten Teebeuteln an deren Außenseite eine sich über deren gesamte Breite erstreckende vom Übergang des Versteifungsstreifens auf den Zuschnitt gebildete Stufe vorhanden ist, ist dies erfindungsgemäß vermieden.

In den Unteransprüchen sind weitere vorteilhafte Ausgestaltungen eines erfindungsgemäßen Teebeutels angegeben. Der Versteifungsstreifen besteht vorzugsweise aus einem verrottbaren Material. Fertigungstechnisch am einfachsten dürfte eine stoffschlüssige Verbindung des Versteifungsstreifens mit dem Zuschnitt sein. Der Versteifungsstreifen ist auf der Innenseite der Zuschnitte befestigt. Die Zuschnitte weisen nämlich üblicherweise eine Stabilisierungsbeschichtung auf. Diese Stabilisierungsbeschichtung dient zum einen dazu, das sehr dünne Papiervlies der Teebeutel während des Extraktionsvorganges im heißen Teewasser zusammenzuhalten. Zum anderen dient diese Beschichtung zur Verbindung der Teebeutelzuschnitte an ihren Rändern. Dazu werden die beschichteten Zuschnitte einfach aufeinander gelegt und an den zu verbindenden Rändern erhitzt. Die Stabilisierungsbeschichtung besteht aus einem thermoplastischen Kunststoff, und insbesondere aus Polyäthylen. Dieser Kunststoff erweicht beim Erhitzen, wodurch die beiden Zuschnitte zusammengeschweißt werden. Man spricht hier allgemein von "Heißversiegeln". Diese Stabiliserungsschicht kann nun in vorteilhafter Weise zum Befestigen der Versteifungsstreifen herangezogen werden. Dazu muß nur der Zuschnitt im Bereich des Versteifungsstreifens erhitzt werden. Die sich dabei erweichende Stabilisierungsschicht verbindet sich mit dem Versteifungsstreifen. Nach dem Erkalten ist eine ausreichende Festigkeit zwischen dem Versteifungsstreifen und den Zuschnitten gewährleistet.

Nach Anspruch 6 ist der untere Rand des Versteifungsbereiches konkav nach oben gekrümmt. Der Vorteil dieser Maßnahme besteht darin, daß sich bei der oben beschriebenen Befestigung des Teebeutels in der Kanne der gekrümmte Rand besser an den Rand der Kanne anpassen kann. Das Aufsetzen des Deckels während des Extraktionsvorganges ist dadurch erleichtert. Der Versteifungsbereich muß aufgrund der Ausrundung seines unteren Randes zur Anpassung an den Kannenrand praktisch nicht verformt werden, wie dies etwa bei einem Versteifungsbereich mit gerade verlaufendem Unterrand der Fall wäre.

Durch die Maßnahmen nach Anspruch 7 wird eine Vergrößerung des Griffbereiches geschaffen. Der erfindungsgemäße Teebeutel kann dadurch nicht nur am Versteifungsbereich selbst, sondern an der von ihm abstehenden Grifflasche gefaßt werden. Es ist auch denkbar, daß die Grifflaschen über den Kannenrand gezogen und mit einer Hand an der Außenseite der Kanne festgehalten werden. Das Aufgußwasser kann dann ohne Gefahr von Verbrühungen auch von weniger geschickten Personen in den gefüllten Teebeutel gegossen werden.

Herkömmliche befüllbare Teebeutel weisen eine im wesentlichen rechteckige Umrißform auf. Die Unterkante des Teebeutels verläuft damit etwa rechtwinklig zu den Seitenkanten und verbindet diese miteinander. Beim Herausnehmen von Teebeuteln aus der Kanne wird zunächst eine gewisse Flüssigkeitsmenge durch die vollgesogenen Teeblätter festgehalten. Diese Flüssigkeit läuft bei den herkömmlichen Teebeuteln bevorzugt über die von den Seitenkanten mit der Unterkante gebildeten Ecken ab. Dabei gelangt sehr leicht die ablaufende Restflüssigkeit auf den Kannenrand oder sogar auf die Außenseite der Kanne, von wo sie abtropfen und etwa auf eine Tischfläche gelangen kann. Durch die Maßnahme des Anspruches 9 ist gewährleistet, daß die Restflüssigkeit nur in einem einzigen Flüssigkeitsfaden abläuft. Dieser kann sehr einfach kontrolliert und so manipuliert werden, daß er in die Mitte der Kannenöffnung abfließen kann. Eine Verschmutzung der Kanne und der Tischfläche ist dadurch wirksam vermieden.

In den Ansprüchen 12 bis 14 ist eine vorteilhafte Ausgestaltung eines erfindungsgemäßen Teebeutels angegeben. Durch eine aus der Planebene des Versteifungsstreifens nach Art eines Widerhakens vorstehenden Befestigungslasche läßt sich der Teebeutel auch ohne Zuhilfenahme eines Kannendeckels am Kannenrand oder gegebenenfalls auch am Rand einer Tasse befestigen. Durch die Ausgestaltungen nach Anspruch 13 und 14 ist gewährleistet, daß die Befestigungslasche zum einen beim Verpacken der Teebeutel nicht stört und zum anderen erst bei Bedarf aktiviert werden kann, indem sie aus der Planebene des Versteifungsstreifens herausgeklappt wird.

Die Erfindung wird nun anhand der in den Figuren dargestellten Ausführungsbeispielen erläutert. Es zeigen:
- Fig.4: ein Ausführungsbeispiel, bei dem der Versteifungsbereich durch einen Versteifungsstreifen gebildet ist, der mit der Innenseite des Teebeutels verbunden ist,
- Fig.5: eine Draufsicht in Richtung des Pfeiles V in Fig.IV.
- Fig.6: einen erfindungsgemäßen Teebeutel, dessen unterer Rand bzw. dessen Boden in Form einer Spitze ausgebildet ist,
- Fig.7: einen Teebeutel gemäß Fig.6, bei welchem die Spitze abgerundet ist,
- Fig.8: einen Teebeutel, dessen unterer Rand in Form einer Schräge verläuft,
- Fig.9: einen erfindungsgemäßen Teebeutel, dessen Versteifungsbereich eine Grifflasche aufweist,
- Fig.10: eine Teekanne mit einem darin eingesetzten erfindungsgemäßen Teebeutel während des Extraktionsvorganges,
- Fig.11: eine Darstellung, die das Herausnehmen eines Teebeutels mit gerade verlaufenden Unterrand zeigt,
- Fig.12: eine Darstellung gemäß Fig.11 mit einem erfindungsgemäßen Teebeutel, dessen Boden zu einer Spitze geformt ist.

Ein erfindungsgemäßer Teebeutel ist von zwei Zuschnitten 1,1' gebildet, die im Querschnitt etwa rechteckig sind und an ihren Seitenrändern 2 und an ihrem Unterrand 3 miteinander verbunden sind. Wenn hier von oben und unten gesprochen wird, ist dabei auf den Anwendungsfall Bezug genommen, wenn nämlich der Teebeutel an seinem oberen Ende festgehalten und etwa vertikal ausgerichtet ist. Die Oberränder 4 der Zuschnitte 1,1' sind nicht miteinander verbunden und liegen im Nichtgebrauchs- bzw. Ausgangszustand flach aneinander an. Die an die Oberränder 4 angrenzenden Bereiche der Zuschnitte sind als Versteifungsbereiche 10 ausgebildet, in dem sie mit einem Versteifungsstreifen 5,5' verstärkt bzw. versteift sind. Diese Versteifungsstreifen sind in der Aufsicht etwa rechteckig und erstrecken sich praktisch über die gesamte Breite 6 der Zuschnitte bzw. von einem zum anderen Seitenrand 2.

Der erfindungsgemäße Teebeutel kann ausgehend von dem Ausgangszustand wie folgt in den Gebrauchszustand, also in einen Zustand gebracht werden, bei dem eine Einfüllöffnung gebildet ist: Die Versteifungsstreifen 5,5' werden seitlich zusammengedrückt, dabei verringert sich der Abstand zwischen den Seitenkanten 2 der Zuschnitte. Als Folge davon krümmen sich die Versteifungsstreifen 5,5' konkav nach außen und halten die Einfüllöffnung frei. Der Tee kann dann durch diese Einfüllöffnung eingefüllt werden. Der Teebeutel wird dann in diesem Zustand in eine Teekanne eingeführt und heißes Aufgußwasser durch die Einfüllöffnung hindurchgeschüttet. Nach dem Loslassen der Versteifungsstreifen gehen diese aufgrund elastischer Rückstellkräfte wieder in ihren Ausgangszustand zurück, in dem sie flach einander liegen und die Einfüllöffnung verschließen. Es kann dann kein Tee mehr aus dem Teebeutel herausgelangen. Der Versteifungsstreifen wird dann, wie in Fig.10 gezeigt, am Kannenrand angeordnet und ein Deckel auf die Kanne aufgesetzt. Der Teebeutel ist dadurch wirksam an der Kanne befestigt.

Das obengenannte Anordnen des Versteifungsstreifens am Kannenrand ist erleichtert, wenn der im Gebrauchszustand untere Rand 9 des Versteifungsstreifens konkav nach oben ausgerundet ist (Fig.9). Er kann sich dadurch der Form des Kannenrandes besser anpassen, was ein erleichtertes Aufsetzen des Kannendeckels zur Folge hat. Der obere Rand des Versteifungsstreifen 5,5' kann praktisch beliebig ausgebildet sein, vorzugsweise ist er jedoch ebenfalls nach oben ausgerundet.

In Fig.4 ist ein Ausführungsbeispiel gezeigt. Der Versteifungsstreifen 5,5' ist an der Innenseite der Zuschnitte 1,1' befestigt ist. Er erstreckt sich nicht über die gesamte Breite 6 der Zuschnitte 1,1', sondern nur bis zu den seitlichen Verbindungsstreifen 11, also jenen Bereichen, an denen die Zuschnitte 1,1' seitlich miteinander verbunden sind (siehe auch Fig.5).

In den Fig.6-8 sind erfindungsgemäße Teebeutel dargestellt, bei denen der Unterrand 3 einen Bereich aufweist, der in bezug auf die im Gebrauchszustand etwa gemäß Fig.12 vertikal verlaufende Mittellängsachse 13 des Teebeutels ein niedrigeres Höhenniveau aufweist. Mit anderen Worten ist die Unterkante bzw. der Boden des Teebeutels zu einer Spitze ausgezogen oder er verläuft schräg, wie in Fig.8 gezeigt. Der Vorteil dieser Ausgestaltung geht aus den Fig.11 und 12 hervor. In Fig.11 und 12 ist eine Situation dargestellt, bei der der gefüllte Teebeutel nach dem Extrahieren aus einer Teekanne herausgezogen wird. Wie ersichtlich ist, besteht bei Teebeuteln mit etwa rechtwinklig zu ihrer Mittellängsachse 13 verlaufendem Unterrand die Gefahr, daß Restflüssigkeit auf die Kanne gelangen kann. Die Flüssigkeit läuft nämlich bevorzugt an den durch die Seitenränder 2 mit dem Unterrand 3 gebildeten Ecken 14 ab. Wird dagegen der Unterrand 3 bzw. der Boden des Teebeutels etwa wie nach Fig.6-8 ausgebildet, so fließt die Restflüssigkeit in einem einzigen Faden (Fig.12) ab. Dieser Restflüssigkeitsfaden ist dann sehr leicht manipulierbar.

Der Versteifungsstreifen 5,5' kann, wie in Fig.9 dargestellt, eine Grifflasche 15 aufweisen. Diese Grifflasche ist vorzugsweise etwa mittig am Versteifungsstreifen 5,5' angeordnet und erstreck: sich nach Art eines Vorsprungs über dessen oberen Rand 12 hinaus. Die Grifflasche 15 dient als zusätzliche Manipulierhilfe. Insbesondere können die beiden Grifflaschen an gegenüberliegenden Seiten über den Kannenrand gezogen und mit einer Hand an die Außenseite der Kanne gedrückt werden. Der Sicherheitsabstand der den Teebeutel festhaltenden Hand zum in die Kanne eingegossenen heißen Wasser ist dadurch weiter vergrößert.

### Bezugszeichenliste

- 1,1': Zuschnitt
- 2: Seitenrand
- 3: Unterrand
- 4: Oberrand
- 5,5': Versteifungsstreifen
- 6: Breite
- 9: Rand
- 10: Versteifungsbereich
- 11: Verbindungsstreifen
- 12: Rand
- 13: Mittellängsachse
- 14: Ecke
- 15: Grifflasche

## Patentansprüche

1. Einweg-Aufgußteebeutel zum Selbstbefüllen, mit zwei im Nicht-Gebrauchs- bzw. Ausgangszustand flach aneinanderliegenden Zuschnitten (1,1'),
- die an ihren Seitenrändern (2) und an ihrem Unterrand (3) miteinander verbunden sind,
- deren Oberränder (4) im Gebrauchszustand eine Einfüllöffnung umgeben, und
- die jeweils einen an ihren Oberrand (4) angrenzenden, durch einen sich im Wesentlichen über die gesamte Breite der Zuschnitte erstreckenden Versteifungsstreifen (5) gebildeten Versteifungsbereich (10) aufweisen, wobei die Versteifungsstreifen durch seitliches Zusammendrücken des Teebeutels im Bereich des oberen Randes (4) unter entgegengerichteter Krümmung auseinanderspreizbar sind
dadurch gekennzeichnet,
daß der Versteifungsstreifen jeweils an der Innenseite der Zuschnitte (1,1') befestigt ist.

2. Teebeutel nach Anspruch 1,
dadurch gekennzeichnet,
daß der Versteifungsstreifen (5,5') aus verrottbarem Material besteht.

3. Teebeutel nach einem der Ansprüche 1 bis 2,
dadurch gekennzeichnet,
daß der Versteifungsstreifen (5,5') stoffschlüssig mit dem Zuschnitt (1,1') verbunden ist.

4. Teebeutel nach Anspruch 3,
dadurch gekennzeichnet
daß die Stoffschlußverbindung zwischen Zuschnitt (1,1) und Versteifungsstreifen (5,5') durch eine auf der Innenseite des Zuschnittes (1,1') vorhandene Stabilisierungsschicht gebildet ist.

5. Teebeutel nach Anspruch 4,
dadurch gekennzeichnet
daß die Stabilisierungsschicht aus Polyethylen besteht.

6. Teebeutel nach einem der Ansprüche 1 bis 5,
dadurch gekennzeichnet,
daß der untere Rand (9) des Versteifungsstreifen (5) konkav nach oben gekrümmt ist.

7. Teebeutel nach einem der Ansprüche 1 bis 6,
dadurch gekennzeichnet,
daß an jedem der beiden Versteifungsstreifen (5) eine Grifflasche (15) vorhanden ist.

8. Teebeutel nach einem der Ansprüche 1 bis 7,
dadurch gekennzeichnet,
daß er im wesentlichen aus Papier besteht.

9. Teebeutel nach einem der Ansprüche 1 bis 8,
dadurch gekennzeichnet,
daß der Boden des Teebeutels einen Bereich aufweist, der in bezug auf seine im Gebrauchszustand etwa vertikal verlaufende Mittellängsachse auf einem niedrigerem Höhenniveau angeordnet ist als die restlichen Bereiche des Bodens.

10. Teebeutel nach Anspruch 9,
dadurch gekennzeichnet,
daß der Unterrand (3) der Zuschnitte (1,1') nach Art einer Spitze geformt ist.

11. Teebeutel nach Anspruch 9,
dadurch gekennzeichnet,
daß der Unterrand (3) der Zuschnitte (1,1') schräg zur Mittellängsachse (13) verläuft.

12. Teebeutel nach einem oder mehreren der Ansprüche 1 bis 11,
gekennzeichnet durch
eine an der Außenseite des Versteifungsstreifens (5) angeordnete Befestigungslasche, die im Gebrauchszustand nach Art eines Widerhakens in Richtung des Unterrandes (3) des Teebeutels schräg absteht.

13. Teebeutel nach Anspruch 12,
dadurch gekennzeichnet,
daß die Befestigungslasche ein aus der Planebene des Versteifungsstreifens (5) herausklappbarer Ausschnitt des Versteifungsstreifens (5) ist.

14. Teebeutel nach Anspruch 13,
dadurch gekennzeichnet,
daß im eingeklappten Zustand der Befestigungslasche deren Seitenränder und deren Unterrand durch eine Perforation mit den zugeordneten Rändern des Verbindungsstreifens (5) verbunden ist.

15. Teebeutel nach einem der Ansprüche 1 bis 14,
dadurch gekennzeichnet,
daß die Versteifungsstreifen elastisch verformbar sind.

## Claims

1. A non-reusable infusion tea bag to be filled by the user, with two cut-out parts (1, 1') lying flat on one another in the unused or initial state,
- which are joined to one another at their side edges (2) and at their bottom edge (3),
- whose top edges (4) surround a filling opening (7) in the state of use, and
- which have in each case a stiffening zone (10) adjoining their top edge (4), formed by a stiffening strip (5) extending substantially over the whole width of the cut-out parts, in which arrangement the stiffening strips can be moved apart by a lateral compression of the tea bag in the zone of the top edge (4), while curving in opposite directions,
characterized in that
the stiffening strip is in each case fastened on the internal side of the cut-out parts (1, 1').

2. A tea bag according to claim 1,
characterized in that
the stiffening strip (5, 5') consists of a degradable material.

3. A tea bag according to one of claims 1 to 3,
characterized in that
the stiffening strip (5, 5') is joined to the cut-out part (1, 1') by a material bond.

4. A tea bag according to claim 3,
characterized in that
the material bond between the cut-out part (1, 1') and stiffening strip (5, 5') is formed by a stabilizing layer provided on the internal side of the cut-out part (1, 1').

5. A tea bag according to claim 4,
characterized in that
the stabilizing layer consists of polyethylene.

6. A tea bag according to one of claims 1 to 5,
characterized in that
the bottom edge (9) of the stiffening strip (5) is curved upwards in a concave shape.

7. A tea bag according to one of claims 1 to 6,
characterized in that
a gripping strip (15) is provided on each of the two stiffening strips (5).

8. A tea bag according to one of claims 1 to 7,
characterized in that
it consists basically of paper.

9. A tea bag according to one of claims 1 to 8,
characterized in that
the bottom of the tea bag has a zone which is arranged, with respect to its median longitudinal axis extending approximately vertically in the position of use, at a level lower than the remaining zones of the bottom.

10. A tea bag according to claim 9,
characterized in that
the bottom edge (3) of the cut-out parts (1, 1') is shaped in the manner of a tip.

11. A tea bag according to claim 9,
characterized in that
the bottom edge (3) of the cut-out parts (1, 1') extends obliquely to the median longitudinal axis (13).

12. A tea bag according to one or more of claims 1 to 11,
characterized by
a fastening strip arranged on the outer side of the stiffening strip (5), which fastening strip projects in the state of use obliquely in the manner of a barb in the direction towards the bottom edge (3) of the tea bag.

13. A tea bag according to claim 12,
characterized in that
the fastening strip is a cutout of the stiffening strip (5) which can be folded out of the plane of the stiffening strip (5).

14. A tea bag according to claim 13,
characterized in that
in the folded-in state of the fastening strip, its side edges and its bottom edge (20) are joined to the associated edges of the connecting strip (5) by a perforation (21).

15. A tea bag according to one of claims 1 to 14,
characterized in that
the stiffening strips are elastically deformable.

## Revendications

1. Sachet à thé d'infusion à usage unique à remplir par le consommateur, comportant deux flans (1, 1') situés à plat l'un contre l'autre à l'état de non-utilisation ou à l'état de départ,
- qui sont reliés l'un à l'autre au niveau de leurs bordures latérales (2) et de leur bordure inférieure (3),
- dont les bordures supérieures (4) entourent à l'état d'utilisation une ouverture de remplissage (7), et
- qui comportent chacun une zone de rigidification (10) adjacente à leur bordure supérieure (4) et formée par une bande de rigidification (5) qui s'étend sensiblement sur toute la largeur des flans, les bandes de rigidification étant susceptibles d'être écartées en se cintrant en directions opposées par compression latérale du sachet à thé dans la région de la bordure supérieure (4),
caractérisé en ce que la bande de rigidification est fixée sur la face intérieure des flans respectifs (1, 1').

2. Sachet à thé selon la revendication 1, caractérisé en ce que la bande de rigidification (5, 5') est constituée en un matériau susceptible de se dégrader.

3. Sachet à thé selon l'une des revendications 1 et 2, caractérisé en ce que la bande de rigidification (5, 5') est reliée de par la matière au flan (1, 1').

4. Sachet à thé selon la revendication 3, caractérisé en ce que la liaison de matière entre le flan (1, 1') et la bande de rigidification (5, 5') est formée par une couche de stabilisation existant sur la face intérieure du flan (1, 1').

5. Sachet à thé selon la revendication 4, caractérisé en ce que la couche de stabilisation est constituée en polyéthylène.

6. Sachet à thé selon l'une quelconque des revendications 1 à 5, caractérisé en ce que la bordure inférieure (9) de la bande de rigidification (5) est cintrée de façon concave vers le haut.

7. Sachet à thé selon l'une quelconque des revendications 1 à 6, caractérisé en ce qu'une patte formant poignée (15) existe sur chacune des deux bandes de rigidification (5).

8. Sachet à thé selon l'une quelconque des revendications 1 à 7, caractérisé en ce qu'il est constitué sensiblement en papier.

9. Sachet à thé selon l'une quelconque des revendications 1 à 8, caractérisé en ce que le fond du sachet à thé comporte une zone qui est agencée à un niveau de hauteur qui, par rapport à son axe longitudinal médian s'étendant approximativement verticalement à l'état d'utilisation, est inférieur à celui des zones restantes du fond.

10. Sachet à thé selon la revendication 9, caractérisé en ce que la bordure inférieure (3) des flans (1, 1') est formée à la manière d'une pointe.

11. Sachet à thé selon la revendication 9, caractérisé en ce que la bordure inférieure (3) des flans (1, 1') s'étend en oblique vers l'axe longitudinal médian (13).

12. Sachet à thé selon l'une ou plusieurs des revendications 1 à 11, caractérisé par une patte de fixation qui est agencée sur la face extérieure de la bande de rigidification (5) et qui fait saillie à l'état d'utilisation à la manière d'un crochet d'arrêt, en oblique en direction de la bordure inférieure (3) du sachet à thé.

13. Sachet à thé selon la revendication 12, caractérisé en ce que la patte de fixation est une découpe de la bande de rigidification (5), susceptible d'être déployée hors du plan de planéité de la bande de rigidification (5).

14. Sachet à thé selon la revendication 13, caractérisé en ce qu'à l'état rabattu de la patte de fixation, ses bordures latérales et sa bordure inférieure (20) sont reliées par une perforation (21) aux bordures associées de la bande de rigidification (5).

15. Sachet à thé selon l'une quelconque des revendications 1 à 14, caractérisé en ce que les bandes de rigidification sont élastiquement déformables.
